# EUROPÄISCHE PATENTSCHRIFT

(11) **EP 0 631 261 B1**
(45) Veröffentlichungstag und Bekanntmachung des Hinweises auf die Patenterteilung: **08.01.1997**
(21) Anmeldenummer: 94109450.0
(22) Anmeldetag: 18.06.1994
(51) Int. Cl.: G07D 9/06

(54) **Vorrichtung zum Stapeln von Münzen oder ähnlichen scheibenförmigen Gegenständen**
Device for stacking coins or similar disc-shaped objects
Dispositif pour empiler des pièces de monnaie ou objets similaires en forme de disque

(30) Priorität: 28.06.1993 DE 4321826
(43) Veröffentlichungstag der Anmeldung: 28.12.1994
(73) Patentinhaber: STANDARDWERK EUGEN REIS GMBH, D-76646 Bruchsal (DE)
(72) Erfinder: Rumbach, Karl F., D-53347 Alfter-Witterschlick (DE)
(74) Vertreter: Zahn, Roland, Dipl.-Ing.

(56) Entgegenhaltungen:
- EP-A- 0 332 160
- EP-A- 0 546 772

## Beschreibung

Die vorliegende Erfindung bezieht sich auf eine Vorrichtung zum vertikalen Stapeln einzeln nacheinander zugeführter Münzen oder dergleichen scheibenförmiger Gegenstände nach dem Oberbegriff des Patentanspruchs 1.

Eine derartige Vorrichtung ist aus der EP 0 332 160 A2 bekannt und hat sich von der hier zugrunde gelegten Stapelphilosophie her im Prinzip auch bewährt. Es hat sich im Laufe der Zeit jedoch gezeigt, daß - und zwar gerade im Hinblick auf einen höheren Ausstoß an gewickelten Münzenstapeln - konstruktionsbedingt gewisse Unzulänglichkeiten auftraten. Eine dieser Unzulänglichkeiten betrifft den Stapelraum an sich - hier hat es sich gezeigt, daß bei den hohen Zuführgeschwindigkeiten der Münzen ein Flattern dieser Münzen sich nicht ganz vermeiden läßt; die Folge ist, daß bei einem verkanteten Auftreffen der Münzen an die Begrenzungselemente die Münzen gegebenenfalls seitlich abkippen und so eine einwandfreie Stapelbildung verhindern. Ein weiteres Problem betrifft die Übergabe des Münzenstapels an den Übernahmestift zur Überführung des Münzenstapels an eine nachgeordnete Wickel- beziehungsweise Rollierstation - die Konzeption der bekannten Stapeleinrichtung ist diesbezüglich so, daß der Münzenstapel durch eine ruckartige Bewegung auf die sogenannte Schere abgesetzt wird, über die der Münzenstapel dann an den vorgenannten Übernahmestift übergeben wird. Auch hat sich die spezifische Konstruktion der Münzenträger und der Gelenkachsen und insbesondere die Aufhängung an beziehungsweise Verbindung mit den Förderbändern als nicht ganz unproblematisch erwiesen - die genannten Verbindungen verlieren im Laufe der Zeit ihre starren Zuordnungen, so daß auch von hier Unzulänglichkeiten in die Münzstapeleinrichtung einfließen. Letztendlich hat auch die Führungsschiene der Zuführeinrichtung insoweit zu Problemen geführt, als sie zu weit zum Stapelraum hin reicht - bei hoher Zuführgeschwindigkeit der Münzen läßt sich beobachten, daß die nacheilende Kante der jeweils zuletzt dem Stapelraum zugeführten Münze nicht so schnell aus der Ebene der Führungsschiene abkippen kann, daß nicht schon die nachfolgende Münze anschlägt. Ein letzter Problempunkt basiert darauf, daß die zu stapelnden Münzen unterschiedliche toleranzbedingte Dicken aufweisen -dies kann zu ungenauen Stapelhöhen und damit Abweichungen in der Anzahl der gestapelten Münzen führen.

Die EP-A-0 546 772 offenbart in ihren Fiquren 7 bis 11 eine Münzstapelvorrichtung mit an die Münzgröße anpaßbaren Seitenteilen des Stapelraums.

Alles in allem hat sich die aus der EP-A-0 332 160 bekannte Stapeleinheit nach jahrelanger Erprobung als verbesserungs- und weiterbildungswürdig erwiesen. Die der vorliegenden Erfindung zugrunde liegende Aufgabe besteht mithin darin, die bekannte gattungsgemäße Stapelvorrichtung dahingehend zu modifizieren, daß die genannten Problempunkte eliminiert sind.

Erfindungsgemäß wird diese Aufgabe von der Grundkonfiguration her durch die im kennzeichnenden Teil des Patentanspruchs 1 angegebenen Merkmale gelöst.

Mit anderen als im Patentanspruch 1 gebrauchten Worten besteht der Kern der vorliegenden Erfindung darin, daß die Stapelfinger seitlich an den Stapelraum herangeführt sind, so daß einerseits den Münzen beim Einschießen von der Führungsbahn her ein Anschlag gegenüber liegt, und daß andererseits der Stapelfinger seitlich an der Schere zur Aufnahme des fertigen Münzenstapels vorbeigeführt und so der Münzenstapel quasi sanft auf der Schere abgelegt wird.

Weiterbildungen und besondere Ausgestaltungen der erfindungsgemäßen Stapeleinrichtung sind Gegenstand der Unteransprüche.

Den bekannten Stapelvorrichtungen gegenüber weist die erfindungsgemäße Einrichtung folgende essentielle Vorteile auf:
- Die Stapeleinrichtung ist starr/fest befestigt (positionsstabil) und unabhängig von den sich verändernden Dimensionen der zu stapelnden Münzen;
- die Stapeleinrichtung ist nur funktional - nicht mechanisch -mit dem sich verändernden Stapelraum verbunden;
- optimaler Stapelraum möglich, da keine mechanische Verbindung zu den beweglichen Teilen der Stapelvorrichtung;
- bestmögliche Stapelung und Führung im Stapelraum;
- insgesamt einfachere und kostengünstigere Lösung gegenüber den bisher bekannten Vorrichtungen zum Stapeln von Münzen.

Die Einzelheiten der erfindungsgemäßen Stapeleinrichtung werden im folgenden anhand der Zeichnung näher erläutert.

Diese zeigt in
- Fig. 1: - in Form einer Prinzipdarstellung - eine komplette Stapeleinrichtung in Seitenansicht;
- Fig. 2: eine Aufsicht auf die Stapeleinrichtung nach Fig. 1;
- Fig. 3: eine Detaildarstellung des Münzenträgers zur Demonstration der Aufhänge- und Führungsmimik einerseits und der Schere zur Aufnahme eines Münzenstapels andererseits.

Fig. 1 zeigt eine Münzstapeleinrichtung 100 als Zwischenstation zwischen einerseits einer Münzzuführeinrichtung 200, die die Münzen 1 vorsortiert und gezählt kontinuierlich einzeln nacheinander der Stapeleinheit zuführt, und andererseits einer Rollier- beziehungsweise Verpackungsstation 300, in der ein aufgestapelter Münzenstapel letztlich in Einwickelpapier eingerollt wird und von wo aus der banderolierte Münzenstapel an ein Auffangbehältnis übergeben wird. Die Münzenzuführeinrichtung 200 und die Rollierstation 300 sind nur insoweit dargestellt, wie sie zur Offenbarung der Funktion der erfindungsgemäßen Münzstapeleinrichtung 100 erforderlich sind.

In der Münzenzuführeinrichtung 200 werden die zum Beispiel von einem Münzteller oder dergleichen vereinzelt abgegebenen Münzen 1 zwischen einer Führungsschiene 201 und einem endlosen Münztransportriemen 202 in Richtung (vergleiche Pfeil X) zur Münzstapeleinrichtung 100 hin geschleift. Der Münztransportriemen 202 wird an der Übergangsstelle zur Münzstapeleinrichtung 100 hin über eine Umlenkrolle 203 umgelenkt.

Die bestimmungsgemäße Aufgabe der Münzstapeleinrichtung 100 besteht nun darin, die in großer Stückzahl rasch und einzeln nacheinander zugeführten Münzen 1 ein und derselben Art, d.h. ein und derselben Wertstufe, vertikal übereinander zu stapeln und nach Erreichen einer bestimmten Stapelhöhe, d.h. nach Aufstapelung einer bestimmten reproduzierbaren Geldmenge, diesen Münzenstapel als Einheit an die genannte Rollierstation 300 zu übergeben.

Die in Fig. 1 dargestellte Münzstapeleinrichtung 100 besteht aus einem einheitlichen kompakten Getriebe- beziehungsweise Antriebsaggregat 101 zur definierten Halterung und Führung mindestens eines (im dargestellten Ausführungsbeispiel sind drei vorhanden) Münzenträgers 102. Dieser Münzenträger 102 besteht - bezogen auf die Funktion als Auflage- beziehungsweise Aufnahmefinger für die Münzen 1 - aus einem U-förmigen (gespaltenen) Finger 103 (vergleiche Fig. 2 / 3), der auf einer - dem dargestellten Ausführungsbeispiel entsprechenden - im wesentlichen rechteckigen Führungsbahn 104 umläuft. Vom zeitlichen Ablauf her betrachtet befindet sich - im Falle der drei Münzenträger 102 - ein U-förmiger Finger 103 gerade dann in einer der Führungsschiene 201 der Münzenzuführeinrichtung 200 gegenüberliegenden Position, wenn ein fertiger Münzenstapel vom in Umlaufrichtung Y betrachtet voreilenden Münzenträger 102 an die Rollierstation 300 abgegeben wurde. Der Abstand zwischen jeweils zwei umlaufenden Münzenträgern 102 ist somit abhängig von der zu stapelnden Münzart, d.h. Münzendicke.

Die Münzenträger 102 werden so ausgehend von der der Münzenzuführeinrichtung 200 gegenüber liegenden START-Position A der Dicke der zu stapelnden Münzen 1 entsprechend getaktet abgesenkt (vergleiche Pfeil Y). Takt für Takt wird eine Münze 1 von der Münzenzuführeinrichtung 200 zur Münzstapeleinrichtung 100 übergeben und dem bereits aufgebauten Münzenstapel zugeführt. Ist die vorgegebene Stapelhöhe, d.h. die vorgegebene Geldmenge erreicht, so befindet sich der Münzenträger 102 beziehungsweise der U-förmige Finger 103 in seiner ZIEL- (beziehungsweise Übergabe-) Position B und übergibt den Münzenstapel an eine über eine Getriebeeinheit 105' spreizbare Auflage 105, von der wiederum der Münzenstapel an einen Übernahmestift 301 der Rollierstation 300 übergeben wird. Über diesen Übernahmestift 301 wird der Münzenstapel schließlich in seine Einwickelposition in der Rollierstation 300 abgesenkt und umwickelt.

Die soweit be- und umschriebene Vorrichtung zum Zuführen und Stapeln von Münzen und zum anschließenden Einwickeln des Münzenstapels ist von der eingangs genannten Münzen-Stapelvorrichtung her bekannt.

Die im Rahmen der vorliegenden Erfindung vorgeschlagene Münzstapelvorrichtung 100 unterscheidet sich von der bekannten Vorrichtung essentiell zunächst dadurch, daß der U-förmige Finger 103 der Münzenträger 102 der Münzenzuführeinrichtung 200 nicht als Kompakteinheit gegenüberliegt, sondern daß wirklich nur der U-förmige Finger 103 in den Stapelraum 106 eintaucht, während die Halterung und Aufhängung der Münzenträger 102 außerhalb der von der Münzenzuführeinrichtung 200 und der Achse des Stapelraums 106 definierten Stapelebene S (vergleiche Fig. 2) liegen. Damit wird es möglich, daß der Stapelraum 106 zusätzlich zu den seitlich der Stapelebene S vorgesehenen Begrenzungselementen 107 (vergleiche Fig. 2) auch durch eine der Münzenzuführeinrichtung 200 gegenüber liegende, über die Höhe des Stapelraums 106 reichende Anschlagschiene 108 (vergleiche Fig. 2) begrenzt wird; das Zentrum des Stapelraums 106 und das Zentrum des U-förmigen Fingers 103 liegen dabei bezogen auf die Münzen koaxial. Die von der Münzenzuführeinrichtung 200 her mit hoher Geschwindigkeit zugeführten Münzen 1 finden so einen exakt in Zuführrichtung X liegenden definierten Anschlag. Um nun ferner zu vermeiden, daß die jeweils nacheilenden Münzen an der Hinterkante der vorhergehenden Münzen anschlagen, ist am Ende der Führungsschiene 201 eine Rolle 204, beziehungsweise eine Abschrägung vorgesehen, über die sich die Hinterkante der jeweils zu stapelnden Münze 1 relativ rasch absenken kann.

Bezugnehmend auf Fig. 1 und die Halterung und Führung der Münzenträger 102 soll folgendes aufgezeigt werden. Die Münzenträger 102 mit ihrem U-förmigen Finger 103 werden wie erwähnt längs einer parallel zur Stapelebene S liegenden Führungsebene F (vergleiche Fig. 2) bewegt und zwar über eine sogenannten Fingerträger 110, der über ein Paar von in einer die Führungsbahn 104 verifizierenden Führungsnut 111 des Getriebe- und Antriebsaggregats 101 geführten Kugellager 112 und über ein längs einer Außenkante 113 der Führungsbahn 104 laufendes Gegen-Kugellager 114 definiert geführt umläuft. Diese Art der Halterung und Führung des Fingerträgers 110 gewährleistet einen ruhigen und lagestabilen Umlauf des Münzenträgers 102, so daß ein Münzenstapel sich gleichmäßig und seitlich dreiseitig geführt aufbauen kann.

Ist der Münzenstapel aufgebaut, d.h. ist der Münzenträger 102 getaktet zur Unterseite des Getriebe- und Antriebsaggregat 101 hin abgesenkt, so wird der Münzenstapel sanft auf die bereits erwähnte Auflage 105 aufgesetzt. Diese Auflage 105 besteht aus einem Paar scherenartig öffenbarer Stege 115 (vergleiche Fig. 3), die so dimensioniert sind, daß der U-förmige Finger 103 vorbeigeführt beziehungsweise durch die Auflage 105 hindurchgeführt werden kann. Der Münzenstapel bleibt auf den Stegen 115 stehen und wird schließlich nach dem Öffnen beziehungsweise Aufspreizen der Stege 115 dem Übernahmestift 301 der Rollierstation 300 übergeben. Die Übernahmehöhe des Übernahmestifts 301 und der U-förmige Finger 103, sowie die Führungsbahn sind so aufeinander abgestimmt dimensioniert, daß der Münzstapel sanft aufgesetzt wird.

In der Darstellung nach Fig. 2 ist insbesondere die Führung und Halterung der Münzenträger 102, sowie ihre Zuordnung zur Stapelebene S aufgezeigt; darüberhinaus sind auch die Kontur der Münzenträger 102 und ihre Halte- und Führungselemente relativ zum Antriebs- und Getriebeaggregat 101 dargestellt.

Bezogen auf die bestimmungsgemäße Funktion der Münzstapeleinrichtung 100 wird der U-förmige Finger 103 des Münzenträgers 102 seitlich in die Stapelebene S eingeführt und nimmt einzeln nacheinander Münze für Münze auf. Bekanntlich sind Münzen nicht nur unterschiedlich dick (was in Verbindung mit der Stapelhöhe eines Münzenstapels zu berücksichtigen ist, und beispielsweise - vergleiche Fig. 1 - über einen über ein schwenkbeweglich (vergleiche Pfeil Z) gelagertes Kugellager initiierten sogenannten Nachtaktsensor 205 überwacht wird), sondern sie haben auch unterschiedliche Durchmesser. Dies wird wie in Fig. 2 dargestellt insoweit berücksichtigt, als die Begrenzungselemente 107 und die Anschlagschiene 108 dem zu stapelnden Münzendurchmesser entsprechend verstellbar sind. Der Stapelraum 106 ist mithin jeweils auf die aktuell zu bearbeitenden Münzen einstellbar.

Der U-förmige Finger 103 ist an einen Kragarm 120 angeformt, der seinerseits mit dem genannten Fingerträger 110 verbunden ist. Dieser Fingerträger 110 weist die in den Führungsnuten 111 laufenden Kugellager 112 auf und wird so senkrecht zur Zeichenebene auf einer geschlossenen Umlaufbeziehungsweise Führungsbahn 104 geführt. An den Fingerträger 110 schließt eine Mitnahmeplatte 121 an, die einerseits mit dem die Kugellager 112 konternden Gegen-Kugellager 114 gekoppelt sind, das längs der Außenkontur 113 der Führungsbahn 104 umläuft; die Mitnahmeplatte 121 ist (vergleiche insbesondere Fig. 3) darüberhinaus fest mit einem endlosen Förderriemen 122 verbunden, der mit dem eigentlichen Antrieb des Antriebs- und Getriebeaggregats 101 gekoppelt ist und die Münzenträger 102 mit ihren U-förmigen Fingern 103 antreibt.

In Fig. 2 ist die Münzstapeleinrichtung 100 gewissermaßen in der Ebene der START-Position A dargestellt; Fig. 3 zeigt die Münzstapeleinrichtung 100 in der Ebene der ZIEL-Position B, um einerseits die Verbindung des Münzenträgers 102 mit dem Förderriemen 122 und andererseits die Funktion und Zuordnung der die Auflage 115 bildenden Stege 115 zu erhellen. Letztere sind jeweils relativ zueinander verschwenkbar (Pfeil a), und zwar werden sie dann scherenartig geöffnet, wenn der Münzenträger 102 mit seinem U-förmigen Finger 103 einen Münzenstapel 1' abgelegt hat.

Der Münzenträger 102 ist über seinen Fingerträger 110 über die Kugellager 112 geführt und wird über die Mitnahmeplatte 121 zwangsbewegt. Diese Mitnahmeplatte 121 ist an den Förderriemen 122 angeschraubt, der seinerseits über kraftund/oder formschlüssige Antriebsmittel, wie zum Beispiel Zahnräder, angetrieben wird.

Der Klarheit und Vollständigkeit halber sei abschließend noch auf folgendes hingewiesen: Ein ganz wesentliches Merkmal im Hinblick auf die vorliegende Erfindung ist darin zu sehen, daß die Münzenträger und ihr Transportmittel sowie die tragende Konstruktion dieser Elemente unbeweglich und unabhängig von der Größe der zu stapelnden Münzen befestigt sind und daß sie keine mechanische Verbindung mit dem Stapelraum haben. Was diesen Stapelraum anbelangt, so ist anzumerken, daß er von bis zu vier beweglichen Seitenteilen begrenzt ist, wobei diese Seitenteile dem Querschnitt der zu stapelnden Gegenstände anpaßbar sind. Insoweit ist ergänzend noch anzumerken, daß die Auflagefläche und Auflageform des den Münzenträger bildenden U-förmigen Fingers dem kleinsten zu stapelnden Gegenstand entsprechend dimensioniert ist.

## Patentansprüche

1. Vorrichtung zum vertikalen Stapeln von einer Münzzuführung (200) einzeln nacheinander zugeführter Münzen oder ähnlicher scheibenförmiger Gegenstände, mit mindestens einem den Münzstapel aufnehmenden Münzenträger (102), der in einem den zu stapelnden Münzen (1) anpaßbaren Stapelraum (106) synchron mit dem Anwachsen des Stapels abwärts bewegbar ist,
wobei der Münzenträger (102) durch einen U-förmigen Finger (103) gebildet ist, der horizontal in den Stapelraum (106) ragt und der fest mit einem endlos umlaufenden Transportmittel (122) verbunden ist, das längs einer bestimmten, vorzugsweise im wesentlichen rechteckigen Führungsbahn (F) umläuft und den Münzenträger so führt, daß das Transportmittel (122) mit dem Münzenträger (102) beim Stapeln der Münzen (1) lagestabil im Stapelraum (106) abwärts fährt,
dadurch gekennzeichnet,
a) daß der Münzenträger (102) sowie das diesen führende Transportmittel (122) in einer eigenständigen Stapeleinrichtung (100) zusammengefaßt sind,
b) daß die Stapeleinrichtung (100) derart der Münzzuführung (200) beigeordnet ist, daß die Ebene (F) der Führungsbahn der Transportmittel außerhalb der von der Münzuführung (200), der Umlaufbahn des Münzträgers (102) und der Achse des Stapelraums (106) gebildeten Stapelebene (S), seitlich versetzt dazu liegt und daß der Münzenträger (102) seitlich so in den Stapelraum (106) hineinragt, daß das Zentrum des Stapelraums (106) auf der Mittellinie der Münzenzuführung (200) liegt und auch das Zentrum des den Münzenträger (102) bildenden U-förmigen Fingers (103) ist, und
c) daß der Stapelraum (106) von bis zu vier beweglichen, vorzugsweise in ihrer Form dem Querschnitt der zu stapelnden Gegenstände anpaßbaren Seitenteilen (107,108) begrenzt ist.

2. Vorrichtung nach Anspruch 1,
dadurch gekennzeichnet,
daß der die Münzenauflage bildende U-förmige Finger (103) der Auflagenfläche und -form der kleinsten Münze (1) bzw. des kleinsten scheibenförmigen Gegenstands angepaßt ist.

3. Vorrichtung nach Anspruch 1 oder 2,
dadurch gekennzeichnet,
daß der Münzenträger (102) mittels eines einzigen endlosen Transportmittels (122), beispielsweise eines Zahnriemens oder einer Förderkette, angetrieben ist.

4. Vorrichtung nach einem der Ansprüche 1 bis 3,
dadurch gekennzeichnet,
daß zumindest zwei Seitenteile (107) des Stapelraums (106) der Form der zu stapelnden Gegenstände so weit angepaßt sind, daß eine optimale Führung des Stapels in seiner Bewegung nach unten - ohne seitliches Abkippen oder Verlagerngewährleistet ist, und
daß der Stapelraum durch eine der Zuführrichtung gegenüberliegende Anschlagschiene bzw. Seitenelement (108) begrenzt ist.

5. Vorrichtung nach einem der Ansprüche 1 bis 4,
mit einem am Übergang zu einer nachgeordneten Rollierstation (300) vorgesehenen Übernahmestift (301) für den Münzenstapel,
dadurch gekennzeichnet,
daß der U-förmige Finger (103) und die Übernahmehöhe des Übernahmestifts (301) so aufeinander abgestimmt und dimensioniert sind, daß die Übernahmehöhe exakt mit dem Übergang des U-förmigen Fingers (103) aus der horizontalen Stapelrichtung in die Umlenkung der Führungsbahn übereinstimmt.

6. Vorrichtung nach Anspruch 5,
dadurch gekennzeichnet,
daß der Übernahmestift (301) so konzipiert ist, daß der U-förmige Finger (103) beidseitig vorbeitauchen kann.

7. Vorrichtung nach einem der Ansprüche 1 bis 6,
mit einem an der Oberseite der jeweils obersten Münze (1) des Münzstapels wirksamen Andrückelement,
dadurch gekennzeichnet,
daß das Andrückelement mit einem Dickenabweichungen der Münzen (1) registrierenden Nachtaktsensor gekoppelt ist.

8. Vorrichtung nach Anspruch 7,
dadurch gekennzeichnet,
daß das Andrückelement ein schwenkbeweglich gelagertes Kugellager (112) ist, das so dimensioniert ist und in die Führungsbahn eintaucht, daß der U-förmige Finger (103) vorbeistreicht.

9. Vorrichtung nach einem der Ansprüche 1 bis 8,
dadurch gekennzeichnet,
daß auf dem endlosen Transportmittel (122) mehrere Münzenträger (102) vorgesehen sind, wobei die geringste Distanz zwischen diesen der größten Stapelhöhe der zu verarbeitenden Münzen (1) angepaßt ist.

## Claims

1. A device for vertically stacking coins, fed in one by one from a coin feed (200), or similar disc-shaped objects, comprising at least one coin carrier (102) receiving the stack of coins and movable downwards in a stacking chamber (106) - adaptable to the coins (1) to be stacked - in synchrony with the growth of the stack, wherein the coin carrier (102) is formed by a U-shaped finger (103) projecting horizontally into the stacking chamber (106) and fixed to a continuously rotating transportation means (122) rotating along a specified, preferably substantially rectangular guide path (F) and conveying the coin carrier in such a manner that the transportation means (122) moves downwards with the coin carrier (102) in the stacking chamber (106) in a positionally stable manner as the coins (1) are stacked, characterised
a) in that the coin carrier (102) and the transportation means (122) conveying the latter are combined to form an independent stacking arrangement (100),
b) in that the stacking arrangement (100) is co-ordinated with the coin feed (200) in such a manner that the plane (F) of the guide path of the transportation means is located outside the stacking plane (S) formed by the coin feed (200), the circulating path of the coin carrier (102) and the axis of the stacking chamber (106) and is laterally displaced relative to the said stacking plane (S), and in that the coin carrier (102) projects laterally into the stacking chamber (106) so that the centre of the stacking chamber (106) lies on the axis of the coin feed (200) and is also the centre of the U-shaped finger (103) forming the coin carrier (102), and
c) in that the stacking chamber (106) is delimited by up to four movable side parts (107, 108), the shape of which is preferably adaptable to the cross-section of the objects to be stacked.

2. A device according to claim 1, characterised in that the U-shaped finger (103), forming the coin support, is adapted to the contact surface and contact shape of the smallest coin (1) or the smallest disc-shaped object.

3. A device according to claim 1 or 2, characterised in that the coin carrier (102) is driven by means of a single continuous transportation means (122), for example a toothed belt or a conveyor chain.

4. A device according to any one of claims 1 to 3, characterised in that at least two side parts (107) of the stacking chamber (106) are sufficiently adapted to the shape of the objects to be stacked to ensure that the stack is conveyed downwards in an optimum manner without tilting or shifting sideways, and in that the stacking chamber is delimited by a stop rail or side part (108) arranged opposite the feed direction.

5. A device according to any one of claims 1 to 4, having a receiving pin (301) provided for the stack of coins at the transition to a subsequently arranged rolling station (300), characterised in that the U-shaped finger (103) and the receiving height of the receiving pin (301) are dimensioned and adjusted to one another so that the receiving height coincides exactly with the shift of the U-shaped finger (103) from the horizontal stacking direction into the deflection of the guide path.

6. A device according to claim 5, characterised in that the receiving pin (301) is designed so that the U-shaped finger (103) can pass by on both sides.

7. A device according to any one of claims 1 to 6, having a contact member acting on the upper side of the uppermost coin (1) of the stack of coins, characterised in that the contact member is coupled to a secondary contact sensor registering differences in the thickness of the coins (1).

8. A device according to claim 7, characterised in that the contact member is a swivel-mounted ball bearing (112) dimensioned and extending into the guide path in such a manner that the U-shaped finger (103) brushes past.

9. A device according to any one of claims 1 to 8, characterised in that a plurality of coin carriers (102) are provided on the continuous transportation means (122), the smallest distance between them conforming to the greatest stacking height of the coins (1) to be processed.

## Revendications

1. Dispositif pour empiler verticalement des pièces de monnaie ou des objets en forme de disque analogues amenés les uns après les autres par un dispositif d'amenée des pièces de monnaie (200), comprenant au moins un support de pièces de monnaie (102) portant la pile de pièces de monnaie, lequel est déplacé vers le bas, de façon synchrone avec l'accroissement de la pile, dans un espace d'empilement (106) adaptable aux pièces de monnaie (1) à empiler, sachant que le support de pièces de monnaie (102) est formé par un doigt en forme de U (103) qui pénètre horizontalement dans l'espace d'empilement (106) et est relié fixement à un moyen de transport circulant en boucle fermée (122) qui circule le long d'une certaine trajectoire (F), de préférence essentiellement rectangulaire, et guide le support de pièces de monnaie de telle manière que le moyen de transport (122) descend avec le support de pièces de monnaie (102) dans l'espace d'empilement (106) lors de l'empilement des pièces de monnaie (1), tout en conservant sa position, caractérisé
a) en ce que le support de pièces de monnaie (102), ainsi que le moyen de transport (122) qui le guide sont rassemblés dans un dispositif d'empilement autonome (100),
b) en ce que le dispositif d'empilement (100) est coordonné de telle manière avec le dispositif d'amenée des pièces de monnaie (200) que le plan (F) de la trajectoire des moyens de transport se situe en dehors du plan d'empilement (S) formé par le dispositif d'alimentation des pièces de monnaie (200), la trajectoire circulaire du support de pièces de monnaie (102) et l'axe de l'espace d'empilement (106), en étant décalé latéralement par rapport à ces éléments, et en ce que le support de pièces de monnaie (102) pénètre latéralement dans l'espace d'empilement (106) de telle manière que le milieu de l'espace d'empilement (106) se situe sur la médiane du dispositif d'alimentation des pièces de monnaie (200) et constitue également le milieu du doigt en forme de U (103) formant le support de pièces de monnaie (102), et
c) en ce que l'espace d'empilement (106) est délimité par jusqu'à quatre éléments latéraux (107, 108) mobiles pouvant, de préférence, être adaptés à la forme de la section des objets à empiler.

2. Dispositif selon la revendication 1, caractérisé en ce que le doigt en forme de U (103) formant le support des pièces de monnaie est adapté à la surface d'appui et à la forme de la pièce de monnaie la plus petite (1) ou de l'objet en forme de disque le plus petit.

3. Dispositif selon la revendication 1 ou 2, caractérisé en ce que le support de pièces de monnaie (102) est entraîné au moyen d'un seul moyen de transport sans fin (122), par exemple une courroie dentée ou une chaîne transporteuse.

4. Dispositif selon l'une des revendications 1 à 3, caractérisé en ce qu'au moins deux éléments latéraux (107) de l'espace d'empilement (106) sont adaptés à la frome des objets à empiler de manière à garantir un guidage optimal de la pile dans son mouvement descendant, sans basculement ou déplacement latéral, et en ce que l'espace d'empilement est délimité par un rail de butée ou un élément latéral (108) opposé au sens d'amenée des pièces de monnaie.

5. Dispositif selon l'une des revendications 1 à 4, comprenant une broche de réception (301) pour la pile de pièces de monnaie au niveau de la transition vers un poste de mise en rouleaux (300) monté en aval, caractérisé en ce que le doigt en forme de U (103) et la hauteur de réception de la broche de réception (301) sont coordonnés et dimensionnés de telle manière que la hauteur de réception coïncide exactement avec le passage du doigt en forme de U (103) de la direction d'empilement horizontale à la déviation de la trajectoire.

6. Dispositif selon la revendication 5, caractérisé en ce que la broche de réception (301) est conçue de telle manière que le doigt en forme de U (103) peut la chevaucher.

7. Dispositif selon l'une des revendications 1 à 6, comprenant un élément de pression qui agit sur le dessus de la pièce de monnaie (1) se trouvant sur le dessus de la pile de pièces de monnaie, caractérisé en ce que l'élément de pression est couplé avec un capteur secondaire enregistrant les différences d'épaisseur des pièces de monnaie (1).

8. Dispositif selon la revendication 7, caractérisé en ce que l'élément de pression est un roulement à billes (112) monté de manière pivotante, qui est dimensionné et qui pénètre dans la trajectoire de telle manière que le doigt en forme de U (103) le frôle.

9. Dispositif selon l'une des revendications 1 à 8, caractérisé en ce que plusieurs supports de pièces de monnaie (102) sont prévus sur le moyen de transport sans fin (122), la plus faible distance entre ceux-ci étant adaptée à la plus forte hauteur d'empilement des pièces de monnaie à traiter (1).
